# EUROPÄISCHE PATENTSCHRIFT

(11) **EP 1 001 867 B1**
(45) Veröffentlichungstag und Bekanntmachung des Hinweises auf die Patenterteilung: **21.11.2001**
(21) Anmeldenummer: 97938887.3
(22) Anmeldetag: 08.08.1997
(51) Int. Cl.: B25G 1/04, B25G 1/10, A47L 13/42

(54) **STIEL FÜR HAUSHALTSGERÄTE**
HANDLE FOR HOUSEHOLD UTENSILS
MANCHE POUR USTENSILES MENAGERS

(43) Veröffentlichungstag der Anmeldung: 24.05.2000
(73) Patentinhaber: Firma Carl Freudenberg, 69469 Weinheim (DE)
(72) Erfinder: SARTORI, Francesco, I-40063 Monghidoro (IT)
(86) Internationale Anmeldenummer: EP9704320
(87) Internationale Veröffentlichungsnummer: WO9907523

(56) Entgegenhaltungen:
- EP-A- 0 234 210
- DE-A- 19 617 365
- US-A- 5 515 574
- US-A- 5 533 768

## Beschreibung

### Technisches Gebiet

Die Erfindung betrifft einen Teleskopstiel nach dem Oberbegriff des Anspruchs 1 für Haushaltsgeräte, insbesondere für Bodenpflegegeräte, bei deren Betätigung über den Stiel auch eine Drehbewegung übertragen werden muß.

Ein derartiger Teleskopstiel ist aus der US-A-5 515 574 bekannt.

### Stand der Technik

Die bislang von der Anmelderin verwendeten Stiele für Wischmops weisen eine runde Außenkontur auf und entsprechen damit den allgemein üblichen, gedrehten Holzstielen oder den runden Stielen aus Metall oder Kunststoff für Besen, Schrubber oder ähnliches.

Diese Stiele haben den Nachteil, daß bei Übertragung einer Drehbewegung, entweder isoliert oder mit einer Wischbewegung überlagert, der Benutzer den Kraftschluß allein dadurch herstellt, daß der Stiel entsprechend fest umgriffen und somit ein Reibschluß hergestellt wird. Eine Drehbewegung ist beispielsweise zum Andrücken eines Wischmops in einem über dem Eimer gehängten Sieb erforderlich.

Besonders beim Einsatz für eine nasse Anwendung konzipierten Haushaltsgeräten ist nach einem Auswringen von Hand wegen des Feuchtigkeitsfilms die Reibung stark vermindert, so daß ein zusätzlicher Kraftaufwand erforderlich ist, um die Drehbewegung zu erzeugen.

Darüber hinaus besteht die Gefahr der Blasenbildung an den Händen des Benutzers, der den Stiel durch Reibschluß verdreht, da verschiedene Hautschichten gegeneinander verschoben werden können.

Bei bekannten Stielen, bei denen die Verriegelung der Teleskopstange durch Festdrehen eines Spannkonus erfolgt, besteht die Gefahr, daß der Benutzer bei der Betätigung des Haushaltsgeräts nicht auf die Drehrichtung der Drehbewegung achtet und somit den Spannkonus löst.

Bei einem Stiel mit einer polygonalen Außenkontur, bestehend aus Seitenflächen und Kanten, kann sich die Hand des Benutzers auf den Seitenflächen abstützen und im Bereich der Kanten einen gewissen Formschluß herbeiführen. Das Prinzip ist aus der US-A-4,653,142 bekannt. Die erforderliche Greifkraft zur Erzeugung des Reibschlusses kann verringert werden, wodurch der Gefahr der Blasenbildung entgegengewirkt wird. Der Stiel kann aus Holz, Kunststoff, Metall oder anderem Material bestehen.

Um die Länge des Stiels verändern zu können besteht der Stiel aus einem Führungsrohr und einer darin geführten Teleskopstange, wobei die Teleskopstange eine dem Führungsrohr in der Form entsprechende Außenkontur geringerer Abmessung aufweist und mittels einer Arretiervorrichtung im Führungsrohr in verschiedenen Positionen festgestellt wird. Ein derartiger Stiel ist aus der US-A-5,515,574 bekannt. Mit Teleskopstielen ist eine variable Veränderung der Stiellänge möglich. Diese Ausführung hat auch beim Transport des Stiels Vorteile, nämlich eine deutlich geringere Länge als der zusammengebaute Stiel. Gegenüber runden Teleskopstielen besteht der Vorteil darin, daß die Arretiervorrichtung lediglich axiale Kräfte aufnehmen muß, da die Drehbewegung durch Formschluß übertragen wird.

Nachteilig ist hier, daß in das bereits engere Teleskoprohr ein Verriegelungsstück eingebracht werden muß und daß die Betätigung über einen Druckknopf gegen die Federspannung des Verriegelungsteils erfolgt, was zu großen Betätigungskräften führen kann.

Aufgabe der Erfindung ist es, einen Teleskopostiel der eingangs genannten Bauart für Haushaltsgeräte zu schaffen, der diese Nachteile vermeidet. Diese Aufgabe wird mit den im Anspruch 1 angegebenen Merkmalen gelöst.

### Darstellung der Erfindung

Gemäß der Erfindung ist das Teleskoprohr auf einer Kante mit Einbuchtungen versehen und weist die Arretiervorrichtung einen zweiten Abschnitt zur Führung des Teleskoprohrs auf, der mit einer Öffnung zur Aufnahme einer Kugel versehen ist, deren Durchmesser so gewählt ist, daß die Kugel in die Einbuchtung des Teleskoprohrs eingreift, wobei eine auf dem zweiten Abschnitt verschiebbare Hülse um den zweiten Abschnitt herum angeordnet ist, welche ein Herausgleiten der Kugel aus der Öffnung verhindert, wobei die Hülse einen die Kugel aufnehmenden Bereich aufweist.

Der Vorteil gegenüber dem bekannten Stand der Technik besteht darin, daß in das Teleskoprohr keine zusätzlichen Verriegelungsbauteile eingeführt werden müssen und daß durch die verschiebbare Hülse das Spannen und Lösen der Verriegelung in einfachster Weise bewerkstelligt wird.

Dadurch, daß der Bereich bei Aufnahme der Kugel eine Federkraft auf diese ausübt, kann in einer vorteilhaften Weiterbildung ein automatisches Erkennen der vorgesehenen verschiedenen Rastpositionen auf einfache Weise bewirkt werden.

In vorteilhafter Weise weist die Außenkontur zwei bis vier Seitenflächen und eine entsprechende Anzahl Kanten auf. Als besonders günstig herausgestellt hat sich eine Außenkontur mit drei Seitenflächen und drei Seitenkanten, da hier der Kompromiß zwischen einer guten Greifbarkeit und einer guten Kraftübertragung erreicht wird. Entscheidend ist hier der zwischen zwei benachbarten Seitenflächen eingeschlossene Winkel, der für eine gute Greifbarkeit so stumpf wie möglich und für eine gute Kraftübertragung so spitz wie möglich sein soll. Bei drei Seitenflächen beträgt der eingeschlossene Winkel ungefähr 60°, bei vier Seitenflächen ungefähr 90°.

Zur Verminderung des Gewichts ist in dem Stiel eine Höhlung vorgesehen, wobei die Innenkontur des Stiels seiner Außenkontur entspricht. Vorzugsweise wird als Material Metall oder Kunststoff eingesetzt.

### Kurzbeschreibung der Zeichnung

Die Erfindung ist anhand eines Teleskopstiels in der Zeichnung dargestellt. Es zeigt die:
- Fig. 1: einen Teleskopstiel mit verriegelter Arretiervorrichtung, die
- Fig. 2: einen Schnitt längs der Linie A-A aus Fig. 1 und die
- Fig. 3: den Teleskopstiel mit entriegelter Arretiervorrichtung.

### Ausführung der Erfindung

In Fig. 1 ist ein Teleskopstiel aus Metall dargestellt, welcher ein Führungsrohr 1 und ein Teleskoprohr 2 umfaßt.

Das Teleskoprohr 2 ragt in eine Höhlung 1a des Führungsrohres 1 hinein und ist in diesem mittels eines Führungsteils 3 geführt. Das Führungsteil 3 ist wiederum in dem hohlen Teleskoprohr 2 festgelegt.

Sowohl die Außenkontur 4 als auch die Innenkontur 5 des Führungsrohres 1 bzw. des Teleskoprohres 2 sind als Polygon mit drei schwach konkav gekrümmten Seitenflächen 6 und drei stark konkav gekrümmten Kanten 7 ausgebildet (Fig. 2).

Das Teleskoprohr 2 ist auf einer Kante 7 mit Einbuchtungen 8 versehen, welche in regelmäßigen Abständen angeordnet sind. Dabei ist es beliebig, an welcher Stelle die Einbuchtungen 8 zu liegen kommen. Die Einbuchtungen 8 wirken mit einer in Fig. 1 dargestellten Arretiervorrichtung 9 zusammen.

Die Arretiervorrichtung 9 ist auf das das Teleskoprohr 2 aufnehmende Ende des Führungsrohrs 1 gesteckt und weist einen ersten Abschnitt 10 auf, welcher das Führungsrohr eng umschließt. Der Abschnitt 10 ist durch Reibschluß mit dem Führungsrohr 1 verbunden. An den Abschnitt 10 schließt sich der zweite Abschnitt 11 an, welcher ein gegenüber dem ersten Abschnitt 10 reduziertes Innenmaß aufweist, so daß zwischen dem ersten und dem zweiten Abschnitt 10, 11 ein Absatz 12 entsteht. Der erste Abschnitt 10 der Arretiervorrichtung 9 ist soweit auf das Führungsrohr 1 geschoben, daß dieses auf dem Absatz 12 aufsitzt. Durch die reibschlüssige Verbindung, die grundsätzlich auch durch Kleben oder in anderer Weise erfolgen kann, ist damit die axiale Lage der Arretiervorrichtung festgelegt.

Der zweite Abschnitt 11 der Arretiervorrichtung 9 weist eine der Außenkontur 4 des Teleskoprohrs 2 entsprechende Innenkontur auf, wobei das Teleskoprohr 2 mit Spiel geführt wird. Um den zweiten Abschnitt 11 herum erstreckt sich eine Hülse 13, die zwischen zwei Anschlägen 14, 15 längs des zweiten Abschnitts 11 axial verschiebbar ist.

Weiterhin ist der zweite Abschnitt 11 mit einer Öffnung 16 zur Aufnahme einer Kugel 17 versehen. Der Durchmesser der Kugel 17 ist so gewählt, daß die Kugel in die Einbuchtung 8 des Teleskoprohrs 2 eingreift und von der Hülse 13 beim Herausgleiten aus der Öffnung 16 gehindert wird.

Das Teleskoprohr 2 wird zum einen im Abschnitt 11 geführt, zum anderen durch das Führungsteil 3 geführt, welches in das in dem Führungsrohr 1 eingeschobene Ende eingesteckt und reibschlüssig, verbunden ist. Gegen unbeabsichtigtes Herausziehen des Teleskoprohrs 2 aus dem Führungsrohr 1 ist das Führungsteil 3 mit einer Schulter 18 versehen, welche mit dem Anschlag 12 zusammenwirkt. Die Schulter 18 entsteht durch die unterschiedliche Dimension der Innenkontur 5 des Führungsrohrs 1 gegenüber der Außenkontur 4 des Teleskoprohrs 2.

Der in Fig. 2 dargestellte Schnitt verdeutlicht die polygonale Außen- und Innenkontur des Stiels, die sich im Teleskoprohr 2, dem zweiten Abschnitt 11 der Arretiervorrichtung 9 sowie der Hülse 13 widerspiegelt. Gestrichelt dargestellt ist die Innenkontur 5 des Führungsrohrs 1. Die Kugel 17 liegt in einer Einbuchtung 8 des Teleskoprohrs 2 und in der Öffnung 16 im zweiten Abschnitt 11. Zur besseren Greifbarkeit der Hülse 13 ist ein Vorsprung 19 vorgesehen, der sich zumindest teilweise über den Umfang der Hülse 13 erstreckt und im Bereich der Kugel 17 seinen größten Abstand von der Hülse 13 aufweist.

In Fig. 3 ist die Arretiervorrichtung 9 in einem geöffneten Zustand dargestellt, d.h. die Arretierung ist gelöst, das Teleskoprohr 2 läßt sich in dem Führungsrohr 1 verschieben. Dazu ist die Hülse 13 bis zu dem Anschlag 15 von dem Führungsrohr 1 weg axial verschoben worden, wodurch die Kugel 17 aus der Einbuchtung 8 heraustreten kann. Die Hülse 13 weist hierzu einen die Kugel 17 aufnehmenden Bereich 20 auf, der die Kugel 17 gegen Herausfallen sichert. Dabei übt der Bereich 20 eine Federkraft auf die Kugel 17 aus, so daß diese beim Verschieben des Teleskoprohrs 2 in die Ausbuchtungen 8 gleitet und so der Benutzer die verschiedenen Arretierpositionen auf einfache Weise erkennt.

## Patentansprüche

1. Teleskopstiel für Haushaltsgeräte, insbesondere Bodenpflegegeräte, bei welchem die Außenkontur polygonal ist und aus Seitenflächen (6) und Kanten (7) besteht, wobe ein Führungsrohr (1) und ein darin geführtes Teleskoprohr (2) vorgesehen ist, wobei das Teleskoprohr (2) eine dem Führungsrohr (1) in der Form entsprechende Außenkontur (4) geringerer Abmessung aufweist und mittels einer Arretiervorrichtung (9) im Führungsrohr (1) in verschiedenen Positionen festgestellt wird, **dadurch gekennzeichnet, daß** das Teleskoprohr (2) auf einer Kante (7) mit Einbuchtungen (8) versehen ist und daß die Arretiervorrichtung (9) einen zweiten Abschnitt (11) zur Führung des Teleskoprohrs (2) aufweist, wobei der zweite Abschnitt (11) mit einer Öffnung (16) zur Aufnahme einer Kugel (17) versehen ist, deren Durchmesser so gewählt ist, daß die Kugel (17) in die Einbuchtung (8) des Teleskoprohrs (2) eingreift und daß auf dem zweiten Abschnitt (11) eine verschiebbare Hülse (13) um den zweiten Abschnitt (11) herum angeordnet ist, welche ein Herausgleiten der Kugel aus der Öffnung (16) verhindert, wobei die Hülse (16) einen die Kugel (17) aufnehmenden Bereich (20) aufweist.

2. Teleskopstiel nach Anspruch 1, **dadurch gekennzeichnet, daß** der Bereich (20) auf die Kugel (17) eine Federkraft ausübt.

3. Teleskopstiel nach Anspruch 1 oder 2, **dadurch gekennzeichnet, daß** die Außenkontur zwei bis vier, vorzugsweise drei, Seitenflächen (6) und eine entsprechende Anzahl Kanten (7) aufweist.

4. Teleskopstiel nach Anspruch 3, **dadurch gekennzeichnet, daß** die Seitenflächen (6) leicht konkav gekrümmt sind und mittels demgegenüber stark gekrümmter Kanten (7) untereinander verbunden sind.

5. Teleskopstiel nach einem der Ansprüche 1 bis 4, **dadurch gekennzeichnet, daß** eine Höhlung (1a) vorgesehen ist, wobei die Innenkontur (5) des Stiels seiner Außenkontur (4) entspricht.

## Claims

1. A telescopic handle for household implements, in particular floor-cleaning implements, in which the outer contour is polygonal and is composed of side surfaces (6) and edges (7), a guide tube (1) and a telescopic tube (2) guided therein being provided, the telescopic tube (2) having a smaller-dimension outer contour (4), which corresponds in shape to the guide tube (1), and being secured in different positions in the guide tube (1) by means of an arresting device (9), **characterized in that** the telescopic tube (2) is provided with indents (8) on one edge (7), and **in that** the arresting device (9) has a second section (11) for guiding the telescopic tube (2), the second section (11) being provided with an opening (16) for accommodating a ball (17), of which the diameter is selected such that the ball (17) engages in the indent (8) of the telescopic tube (2), and **in that** a displaceable sleeve (13) is arranged around the second section (11) and prevents the ball from sliding out of the opening (16), the sleeve (16) having a region (20) accommodating the ball (17),

2. A telescopic handle according to claim 1, **characterized in that** the region (20) subjects the ball (17) to a spring force.

3. A telescopic handle according to either of claims 1 and 2, **characterized in that** the outer contour has two to four, preferably three, side surfaces (6) and a corresponding number of edges (7).

4. A telescopic handle according to claim 3, **characterized in that** the side surfaces (6) are curved concavely to a slight extent and are connected to one another by means of edges (7) which are curved to a more pronounced extent.

5. A telescopic handle as claimed in any one of claims 1 to 4, **characterized in that** a cavity (la) is provided, the inner contour (5) of the handle corresponding to its outer contour (4).

## Revendications

1. Manche télescopique pour ustensiles ménagers, notamment ustensiles pour l'entretien des sols, dans lequel le contour extérieur est polygonal et est formé de surfaces latérales (6) et d'arêtes (7), un tube de guidage (1) et un tube télescopique (2) guidé dans celui-ci étant prévus, le tube télescopique (2) ayant un contour extérieur (4) de dimension plus réduite dont la forme correspond au tube de guidage (1) et étant immobilisé dans différentes positions dans le tube de guidage (1) au moyen d'un dispositif de blocage (9), **caractérisé en ce que** le tube télescopique (2) est pourvu de creux (8) sur une arête (7) et **en ce que** le dispositif de blocage (9) comprend un second segment (11) pour guider le tube télescopique (2), le second segment (11) étant pourvu d'une ouverture (16) pour recevoir une bille (17) dont le diamètre est choisi de manière à ce que la bille (17) s'enclenche dans le creux (8) du tube télescopique (2), et **en ce qu'**un manchon (13) mobile entourant le second segment (11) est situé sur le second segment (11), lequel manchon (13) empêche que la bille sorte de l'ouverture (16), le manchon (16) étant pourvu d'une zone (20) de réception de la bille (17).

2. Manche télescopique selon la revendication 1, **caractérisé en ce que** la zone (20) exerce une force élastique sur la bille (17).

3. Manche télescopique selon l'une des revendications 1 ou 2, **caractérisé en ce que** le contour extérieur comporte de deux à quatre, de préférence trois, surfaces latérales (6) et un nombre correspondant d'arêtes (7).

4. Manche télescopique selon la revendication 3, **caractérisé en ce que** les surfaces latérales (6) présentent une légère courbure concave et sont reliées les unes aux autres au moyen d'arêtes (7) présentant en revanche une forte courbure.

5. Manche télescopique selon l'une des revendications 1 à 4, **caractérisé en ce que** l'on prévoit une cavité (1a), le contour intérieur (5) du manche correspondant à son contour extérieur (4).
